# FASCICULE DE BREVET EUROPEEN

(11) **EP 2 444 328 B1**
(45) Date de publication et mention de la délivrance du brevet: **18.12.2013**
(21) Numéro de dépôt: 11186294.2
(22) Date de dépôt: 24.10.2011
(51) Int. Cl.: B65D 33/18, B65D 75/58, B65D 33/20

(54) **Enveloppe en matière plastique avec bande de protection détachable optimisée**
Kunststoffhülle mit optimiertem abnehmbarem Schutzband
Plastic housing with optimised detachable protection strip

(30) Priorité: 25.10.2010 FR 1058715
(43) Date de publication de la demande: 25.04.2012
(73) Titulaire: Decomatic S.A., 38290 La Verpillière (FR)
(72) Inventeur: Allegre, Jean-Luc, 38460 Trept (FR)
(74) Mandataire: Thibault, Jean-Marc

(56) Documents cités:
- FR-A1- 2 885 353
- US-A1- 2003 068 101

## Description

La présente invention concerne le domaine technique des enveloppes en matière plastique souple, pourvues d'une bande détachable de protection pour un joint adhésif ou de colle assurant la fermeture des enveloppes.

L'objet de l'invention trouve une application particulièrement avantageuse mais non exclusivement, pour constituer une enveloppe étanche assurant l'emballage d'articles au sens général tels que des produits pharmaceutiques ou de l'argent.

Dans l'état de la technique, il est connu par exemple, par le brevet US 5 045 040, une enveloppe réalisée à partir d'un film en matière plastique souple, pliée ou dossée de manière à obtenir deux feuilles superposées assemblées par une soudure au niveau de deux côtés longitudinaux. A l'opposé d'un côté plié, formant le fond de l'enveloppe, le côté transversal opposé présente un passage d'accès au volume interne de l'enveloppe. Ce passage d'accès est équipé d'un joint de colle revêtu d'une bande de protection détachable insérée entre les deux feuilles mais faisant saillie du côté de l'enveloppe pour faciliter son enlèvement. Après le retrait de la bande de protection, le rapprochement des deux feuilles de l'enveloppe permet sa fermeture grâce au joint de colle.

Une telle enveloppe trouve de nombreuses applications pour l'emballage de tous types d'articles ou d'objets. Pour des applications particulières telles que l'emballage de produits pharmaceutiques ou de l'argent, une telle enveloppe doit présenter un caractère étanche. Pour assurer l'étanchéité d'une telle enveloppe en matière plastique, le brevet FR 2 885 353, qui est à la base du préambule de la revendication 1, propose de réaliser l'étanchéité en assurant une continuité entre les soudures de l'enveloppe et le joint de colle qui est revêtu d'une bande de protection saillante.

De telles enveloppes s'avèrent en pratique relativement facile à utiliser puisqu'il suffit après l'introduction de l'article à l'intérieur du volume interne, d'enlever la bande de protection et d'assurer le collage entre les deux feuilles de l'enveloppe. Toutefois, dans certaines conditions de manipulation ou de stockage de ce type d'enveloppe, il apparaît un détachement accidentel partiel ou total de la bande de protection. Il s'ensuit une détérioration de la qualité de fermeture voire une fermeture intempestive. Par ailleurs, ce type d'enveloppe présente un coût relativement élevé notamment en raison de la présence d'une bande de protection avec une largeur importante.

L'objet de l'invention vise donc à proposer une enveloppe en matière plastique souple munie d'une bande de protection détachable insérée entre ses deux feuilles, une telle enveloppe étant conçue pour préserver l'intégrité du joint adhésif et de colle et de sa bande de protection, tout en conservant ses qualités de fermeture facile.

Un autre objet de l'invention est de proposer une enveloppe présentant un coût de revient inférieur aux enveloppes de l'état de la technique.

Pour atteindre de tels objectifs, l'invention concerne une enveloppe comportant au moins deux feuilles superposées en matière plastique souple et possédant des côtés fermés à l'exception d'un côté présentant un passage d'accès au volume interne de l'enveloppe, délimité entre deux bords d'accès voisins des feuilles le passage d'accès étant équipé d'un joint adhésif ou de colle revêtu d'une bande de protection détachable insérée entre les deux feuilles et possédant un bord externe s'étendant parallèlement aux bords d'accès des feuilles.

Selon l'invention, le bord externe de la bande de protection s'étend en coïncidence ou en retrait par rapport aux bords d'accès des feuilles à l'exception d'au moins une partie de dégagement d'au moins une feuille s'étendant au moins en partie en retrait du bord externe et selon une longueur limitée dudit bord externe afin de permettre de découvrir la partie correspondante de la bande de protection en vue de faciliter sa préhension.

L'enveloppe selon l'invention présente l'avantage d'être pourvue d'une bande de protection détachable qui se trouve protégée par les feuilles évitant son détachement partiel ou total tout en conservant sa facilité de fermeture par la préhension de la bande de protection au niveau des parties de dégagement des feuilles ne venant pas recouvrir la bande de protection. L'accès localisé à la bande de protection impose un mode d'enlèvement de la bande conduisant à un assemblage correct, sans pli entre les feuilles. L'utilisation d'une bande de protection détachable de largeur réduite permet de réaliser un emballage peu coûteux.

De plus, l'enveloppe selon l'invention peut présenter en outre en combinaison au moins l'une et/ou l'autre des caractéristiques additionnelles suivantes :
- les deux feuilles possèdent chacune au moins une partie de dégagement s'étendant au moins en partie en retrait par rapport au bord externe et selon une longueur limitée dudit bord externe, ces deux parties de dégagement s'étendant en vis-à-vis et de part et d'autre de la bande de protection détachable,
- les deux feuilles possèdent chacune deux parties de dégagement s'étendant au moins en partie en retrait par rapport au bord externe et selon une longueur limitée dudit bord externe, chacune des parties de dégagement d'une feuille s'étendant en vis-à-vis et de part et d'autre de la bande de protection détachable,
- la partie de dégagement est aménagée à partir d'un coin de la feuille délimitant le passage d'accès,
- la partie de dégagement possède une forme oblongue ou en quart de cercle.

Un autre objet de l'invention est de proposer un procédé permettant de fabriquer à moindre coût une enveloppe conforme à l'invention.

Pour atteindre un tel objectif, le procédé selon l'invention consiste à :
- superposer au moins deux feuilles en matière plastique souple,
- fermer les côtés de l'enveloppe à l'exception d'un côté présentant un passage d'accès au volume interne de l'enveloppe, ce passage d'accès étant délimité entre deux bords d'accès voisins des feuilles,
- équiper le passage d'accès d'un joint adhésif ou de colle revêtu d'une bande de protection détachable insérée entre les deux feuilles et possédant un bord externe s'étendant parallèlement aux bords d'accès des feuilles.

Selon l'invention, le procédé permet :
- le positionnement de la bande de protection de manière qu'elle s'étende en coïncidence ou en retrait par rapport aux bords d'accès des feuilles,
- la découpe ou la prédécoupe d'au moins une partie d'au moins une feuille selon une longueur limitée du bord externe en vue de réaliser au moins une partie de dégagement qui permet de découvrir la partie correspondante de la bande de protection en vue de faciliter sa préhension.

De plus, le procédé selon l'invention peut présenter en outre en combinaison au moins l'une et/ou l'autre des caractéristiques additionnelles suivantes :
- réaliser en continu des enveloppes reliées entre elles par leurs côtés avant leur séparation et à réaliser la découpe ou la prédécoupe en chevauchement, d'une feuille pour deux enveloppes consécutives,
- réaliser en continu des paires d'enveloppes avec dans chaque paire, les enveloppes qui s'étendent symétriquement par rapport à un axe commun de symétrie, avec leurs passages d'accès situés à proximité dudit axe,
- revêtir les deux joints de colle à l'aide d'une unique bande de protection détachable, centrée sur l'axe de symétrie,
- réaliser, pour chaque paire d'enveloppes, au moins une découpe ou prédécoupe d'une feuille centrée sur l'axe de symétrie afin d'obtenir pour chaque enveloppe, au moins une partie de dégagement,
- réaliser une coupe selon l'axe commun de symétrie afin de séparer les enveloppes d'une paire,
- assurer la découpe ou la prédécoupe d'au moins une partie des deux feuilles, de manière que les parties de dégagement obtenues s'étendent en vis-à-vis et de part et d'autre de la bande de protection détachable.

Diverses autres caractéristiques ressortent de la description faite ci-dessous en référence aux dessins annexés qui montrent, à titre d'exemples non limitatifs, des formes de réalisation de l'objet de l'invention.
Les **Figures 1** et **2** sont des vues respectivement recto et verso d'un premier exemple de réalisation d'une enveloppe conforme à l'invention.
La **Figure 3** est une vue en coupe élévation prise sensiblement selon les lignes III-III de la **Fig. 1**.
La **Figure 4** est une vue recto d'un deuxième exemple de réalisation d'une enveloppe conforme à l'invention.
La **Figure 5** est une vue analogue de la **Fig. 4** et montrant la partie de dégagement dans une position caractéristique de non recouvrement de la bande de protection détachable.
La **Figure 6** illustre de manière schématique un premier exemple d'un procédé de fabrication d'enveloppes conformes à l'invention.
La **Figure 7** illustre de manière schématique un deuxième exemple d'un procédé de fabrication d'enveloppes conformes à l'invention.

Tel que cela ressort de l'exemple de réalisation illustré aux **Fig. 1** à **3****,** l'objet de l'invention concerne une enveloppe **1** destinée à contenir des articles de toute nature non représentés. L'enveloppe **1** comporte au moins deux feuilles superposées **2** et **3,** en matière plastique souple de préférence recyclable telle qu'en polyéthylène, définissant respectivement les faces recto et verso de l'enveloppe. L'enveloppe **1** est délimitée par deux bords ou côtés longitudinaux **4**, **5** parallèles entre eux et par deux bords ou côtés transversaux **6**, **7** pris en considération uniquement de la forme allongée de l'enveloppe. Dans l'exemple illustré, l'enveloppe **1** est réalisée par une feuille en matière plastique souple pliée ou dossée selon le côté transversal **6** qui forme ainsi le fond de l'enveloppe. Les deux côtés longitudinaux **4** et **5** sont fermés par exemple à l'aide d'une soudure **8** réalisée au niveau des bords des feuilles **2**, **3**. A l'opposé du fond **6**, le côté transversal 7 présente un passage **9** d'accès au volume interne de l'enveloppe **1**. Ce passage d'accès **9** est aménagé entre les bords voisins dits d'accès **7₂**, **7₃** des feuilles respectivement **2** et **3**. Selon une caractéristique de réalisation, les bords d'accès **7₂**, **7₃** des feuilles superposées **2** et **3**, s'étendent en coïncidence l'un de l'autre ou sont bord à bord comme cela apparaît clairement à la **Fig. 3**. Il est à noter que l'un des bords d'accès peut être équipé d'un talon prédécoupé détachable de sorte que ce bord d'accès dépasse de l'autre bord d'accès.

De manière connue, le passage d'accès **9** est équipé d'un joint adhésif ou de colle **11** pourvu d'une bande de protection détachable 12 insérée ou s'étendant entre les feuilles **2**, **3**. Cette bande de protection détachable 12 possède deux bords parallèles **12₁**, **12₂** s'étendant parallèlement entre eux et parallèlement aux bords d'accès **7₂**, **7₃**. Plus précisément, la bande de protection détachable **12** possède un bord dit interne **12₁** en considération de sa proximité avec le volume interne de l'enveloppe et un bord dit externe **12₂** en considération de son éloignement par rapport au volume interne de l'enveloppe.

Dans l'exemple illustré, le joint adhésif ou de colle **11** est situé entre les deux côtés longitudinaux **4**, **5** en s'étendant en retrait ou jusqu'au niveau de ces côtés longitudinaux. Un tel joint adhésif ou de colle **11** est adapté pour assurer après le retrait de la bande de protection détachable, l'assemblage des feuilles **2**, **3** entre elles, voire avec une étanchéité entre elles. Ce joint adhésif ou de colle **11** est formé par un ou plusieurs aplats et/ou cordon d'adhésif ou de colle s'étendant à l'intérieur d'une feuille et selon une ligne courbe ou parallèle au bord d'accès de la feuille. Par exemple, le joint adhésif ou de colle **11** est une colle de type hot melt, acrylique, caoutchouc ou autres tandis que la bande de protection détachable est en matière plastique, par exemple en polyéthylène téréphtalate.

Dans l'exemple illustré qui précède, l'enveloppe **1** est réalisée par une feuille pliée ou dossée selon un côté transversal. Bien entendu, il peut être envisagé que la feuille soit pliée ou dossée selon un côté longitudinal, ce qui conduit à réaliser une soudure sur un côté transversal et le côté longitudinal opposé au côté dossé. Dans le même sens, l'enveloppe **1** peut être formée par la superposition de deux feuilles assemblées par soudure selon trois de leurs côtés. D'une manière générale, les qualificatifs transversal ou longitudinal pour les côtés sont utilisés pour des raisons de clarté en relation de la forme de l'enveloppe illustrée, mais il est clair que l'objet de l'invention s'applique à une enveloppe de forme différente dont par exemple le passage d'accès **9** est délimité le long d'un côté longitudinal, entre deux côtés transversaux dont l'un ou les deux sont assemblés par soudure. De même, l'enveloppe peut être réalisée de manière différente en comportant par exemple un nombre de feuilles supérieur à deux, une ou plusieurs poches pour l'insertion de documents, des ailettes de transport ou un ou plusieurs soufflets de fond, etc..

Conformément à l'invention, le bord externe **12₂** de la bande de protection **12** s'étend en coïncidence ou en retrait par rapport aux bords d'accès **7₂**, **7₃** des feuilles **2**, **3**. Dans l'exemple illustré aux **Fig. 1** à **3**, le bord externe **12₂** de la bande de protection **12** s'étend en coïncidence avec les bords d'accès **7₂, 7₃** des feuilles **2**, **3** alors que dans l'exemple de réalisation illustré aux **Fig. 4** et **5**, la bande de protection **12** possède son bord externe **12₂** qui s'étend en retrait par rapport aux bords d'accès **7₂**, **7₃**.

Le bord externe **12₂** de la bande de protection **12** s'étend en coïncidence ou en retrait par rapport aux bords d'accès **7₂**, **7₃** à l'exception d'au moins une, et dans l'exemple illustré aux **Fig. 1** à **3**, de quatre parties de dégagement **15** des feuilles **2** et **3**. Ces parties de dégagement **15** s'étendent à partir des bords d'accès **7₂**, **7₃** et au moins en partie en retrait du bord externe **12₂** afin de permettre de découvrir la partie correspondante de la bande de protection **12** en vue de permettre sa préhension à partir de son bord externe **12₂**. Ainsi, la partie du bord externe **12₂** située en regard de cette partie de dégagement **15** s'étend en saillie par rapport à la partie correspondante du bord d'accès **7₂**, **7₃** selon une hauteur adaptée pour permettre sa préhension. En d'autres termes, les bords d'accès des feuilles **2**, **3** s'étendent en coïncidence ou en saillie par rapport au bord externe **12₂** de la bande de protection, à l'exception d'au moins une partie des bords d'accès **7₂**, **7₃** délimitant ou bordant chaque partie de dégagement **15.**

Par ailleurs, ces parties de dégagement **15** s'étendent selon une longueur limitée du bord externe **12₂** de la bande de protection **12**. Par exemple, la ou les parties de dégagement **15** sont aménagées de manière localisée sur une feuille **2**, **3** et s'étendent sur une longueur comprise entre 10 et 30 % de la longueur de la bande de protection **12.** Une telle disposition permet de gérer au mieux les zones de préhension de la bande de protection **12** et les chutes éventuelles de matière consécutives à la réalisation de ces parties de dégagement **15.**

Dans l'exemple illustré aux **Fig. 1** à **3****,** chaque partie de dégagement **15** correspond à une partie d'une feuille **2, 3** enlevée à partir du bord d'accès **7₂, 7₃.** Cet enlèvement de matière des feuilles **2, 3** est réalisé de manière que la partie correspondante de la bande de protection **12** ne se trouve plus recouverte par les feuilles **2, 3.** Selon cette variante de réalisation, chaque partie de dégagement **15** est délimitée par une ligne de découpe ou de prédécoupe **16.**

En d'autres termes, l'enlèvement d'une partie d'une feuille **2, 3** est obtenue soit par une ligne de découpe **16** réalisée lors de la fabrication de l'enveloppe soit par une ligne de prédécoupe **16** comportant des affaiblissements de matière ou des découpes discontinues permettant, de retirer facilement la partie de la feuille correspondante, en exerçant un effort de traction sur cette partie afin de la déchirer selon cette ligne de prédécoupe.

Bien entendu, la ligne de découpe ou de prédécoupe **16** peut présenter diverses formes permettant d'enlever une partie d'une feuille **2, 3,** à partir de son bord d'accès **7₂, 7₃.** Dans les exemples illustrés, la ligne de découpe **16** présente une forme oblongue ou en quart de cercle, aménagée à partir d'un coin de la feuille **2, 3** délimitant le passage d'accès **9.** Bien entendu, il peut être envisagé de réaliser une ligne de découpe de forme différente de manière à délimiter une partie de dégagement **15** de forme différente par exemple rectangulaire ou carrée comme illustré aux **Fig. 4, 5****.**

Les **Fig. 4** et **5** illustrent une autre variante de réalisation de la partie de dégagement **15** réalisée sous la forme d'une partie mobile d'une feuille apte à occuper une position de non recouvrement de la bande de protection **12** comme cela apparaît plus précisément à la **Fig. 5****.** Selon cette variante de réalisation, la partie de dégagement **15** est délimitée par au moins une ligne de découpe ou de prédécoupe **16** adaptée pour permettre, lors de l'application d'un effort sur cette partie mobile, de l'écarter par glissement ou par soulèvement en la faisant pivoter par rapport à la bande de protection **12**. Ainsi, la bande de protection **12** se trouve dans cette zone, dégagée ou non recouverte par la feuille **2**, **3** permettant sa préhension en vue de son retrait.

Dans l'exemple illustré aux **Fig. 4** et **5**, une ligne de découpe ou de prédécoupe **16** est aménagée à partir de chaque bord **7₂**, **7₃** des feuilles et parallèlement aux bords longitudinaux **4** et **5** et à proximité de ses bords. Bien entendu, ces lignes de découpe ou de prédécoupe **16** sont aménagées sur une longueur suffisante de manière qu'au moins la partie de dégagement **15** s'étende en retrait par rapport à la bande de protection **12.** En d'autres termes, la bande de protection **12** n'est plus recouverte à partir de son bord externe **12₂** lorsque la partie de dégagement **15** est déplacée, glissée ou pivotée par rapport au reste de la feuille. Bien entendu, ces lignes de découpe ou de prédécoupe **16** peuvent être réalisées parallèlement aux bords d'accès **7₂, 7₃** des feuilles **2**, **3** de manière à dégager les coins des feuilles.

Dans les exemples illustrés sur les dessins, les deux feuilles **2** et **3** possèdent chacune deux parties de dégagement **15** s'étendant symétriquement en vis-à-vis et de part et d'autre de la bande de protection détachable **12**. Chaque enveloppe comporte ainsi quatre parties de dégagement **15** autorisant la préhension de la bande de protection à partir des deux coins de l'enveloppe bordant le passage d'accès **9**.

Bien entendu, il peut être envisagé de réaliser sur les deux feuilles **2** et **3**, une unique partie de dégagement **15** de sorte que les deux parties de dégagement s'étendent symétriquement en vis-à-vis et de part et d'autre de la bande de protection **12**. Dans ce cas, le retrait de la bande de protection **12** s'effectue uniquement à partir d'un coin de l'enveloppe. Bien entendu, il peut être envisagé également de réaliser une seule partie de dégagement **15** sur l'une ou l'autre des feuilles **2** et **3** pour accéder à la bande de protection **12** en vue de sa préhension. Il est à noter que les parties de dégagement **15** impose à l'utilisateur l'endroit à partir duquel la bande de protection **12** doit être détachée. Il apparaît ainsi avantageux de réaliser les parties de dégagement **15** dans les coins de l'enveloppe de manière à assurer le retrait de la bande de protection **12** à partir d'un côté de l'enveloppe évitant ainsi la formation de plis lors de l'assemblage des deux feuilles **2**, **3** par le joint **11.**

Bien entendu, chaque partie de dégagement **15** peut être réalisée non pas dans un coin d'une feuille mais à n'importe quel endroit sur la longueur des bords d'accès **7₂**, **7₃**. Une telle variante de réalisation peut être mise en oeuvre par exemple lorsque la bande de protection détachable **12** ne s'étend pas sur toute la longueur des bords d'accès de l'enveloppe.

Conformément aux diverses variantes de réalisation de l'invention décrites ci-dessus, l'enveloppe **1** selon l'invention présente l'avantage d'être équipée d'une bande de protection détachable **12** de largeur réduite et protégée sur la majeure partie de sa longueur par les bords d'accès **7₂**, **7₃** des feuilles **2**, **3** mais présentant au moins une partie localisée saillante par rapport aux feuilles **2**, **3** pour faciliter sa préhension. L'enveloppe **1** selon l'invention peut être fabriquée selon tous les procédés classiques connus pour la constitution d'enveloppes en matière plastique souple.

La **Fig. 6** illustre un exemple d'un procédé permettant de fabriquer en continu des enveloppes **1** conformes à l'invention.

Il est à noter que ce procédé ne sera pas décrit en détails dans la mesure où les différentes opérations de fabrication d'une enveloppe en matière plastique souple sont bien connues de l'homme du métier.

Dans l'exemple illustré à la **Fig. 6**, deux feuilles **2** et **3** sont déroulées chacune à partir d'une bobine de film. Le procédé selon l'invention consiste à assurer la découpe ou la prédécoupe **16** d'au moins une feuille et dans l'exemple illustré des deux feuilles **2** et **3** en vue de réaliser les parties de dégagement **15** conformes à l'invention. Selon une caractéristique avantageuse de réalisation, la découpe ou la prédécoupe **16** est réalisée sur les feuilles, en chevauchement d'une ligne destinée à former la jonction entre deux enveloppes consécutives, schématisée par un trait discontinu **t**.

Le procédé selon l'invention consiste à équiper l'enveloppe du joint adhésif ou de colle **11** revêtu de la bande de protection **12**. La bande de protection **12** est positionnée de manière que son bord externe **12₂** s'étende en coïncidence (**Fig. 1** à **3**) ou comme illustré à la Fig. **5****,** en retrait par rapport aux bords d'accès **7₂**, **7₃** des feuilles **2**, **3**.

Les feuilles **2** et **3** sont placées en position de superposition avec la mise en coïncidence des parties de dégagement **15**. En position de superposition, la bande de protection détachable **12** est située entre les deux feuilles **2**, **3**. Dans l'exemple illustré, les trois côtés de l'enveloppe sont assemblés par une soudure **8** à l'exception du côté comportant les deux bords d'accès voisins **7₂**, **7₃** délimitant l'ouverture d'accès **9** de l'enveloppe. Les enveloppes **1** sont séparées par une découpe au niveau de leur jonction commune **t** de manière à obtenir une enveloppe **1** conforme à l'invention.

La **Fig. 7** illustre un exemple préféré de réalisation d'un procédé de fabrication en continu, d'enveloppes **1** conformes à l'invention. Ce procédé permet de réaliser en continu des paires d'enveloppes **1** qui sont jointives selon leurs bords représentés par les traits discontinus **t.** Dans chaque paire, les enveloppes **1** s'étendent tête-bêche et symétriquement par rapport à un axe commun de symétrie **A**, avec leurs passages d'accès **9** situés à proximité dudit axe.

Selon cette variante préférée de réalisation, le procédé consiste à réaliser dans chaque feuille **2**, **3**, au moins une et dans l'exemple illustré quatre découpes ou prédécoupes **16** d'une feuille **2**, **3** centrées sur l'axe de symétrie **A** afin d'obtenir pour chaque enveloppe, quatre parties de dégagement **15**. Avantageusement, ces quatre découpes **16** sont réalisées par une découpe unique sur chaque feuille, par exemple de forme oblongue centrée sur l'axe de symétrie **A** et réalisée en chevauchement sur deux paires d'enveloppes consécutives. Le procédé selon l'invention consiste à réaliser un joint de colle **11** symétriquement de part et d'autre de l'axe de symétrie **A**. Les deux joints de colle **11** sont recouverts à l'aide d'une unique bande de protection détachable **12** centrée sur l'axe de symétrie **A.** Les feuilles **2**, **3** sont placées en position de superposition avec mise en coïncidence des parties de dégagement **15**, et avec le positionnement de la bande de protection **12** entre les feuilles **2**, **3**, avant d'assurer leur assemblage par des soudures **8**.

Une paire d'enveloppes est séparée de la paire d'enveloppes voisines selon la ligne **t** et les deux enveloppes de chaque paire sont séparées selon l'axe de symétrie **A**. La réalisation d'une découpe selon l'axe commun de symétrie **A** conduit à obtenir pour chacune des paires d'enveloppes réalisées simultanément, deux enveloppes **1** comportant chacune deux bords d'accès **7₂** et **7₃** voisins s'étendant en coïncidence avec le bord externe **12₂** de la bande de protection **12**. Tel que cela apparaît plus précisément à la **Fig. 7**, cette bande de protection **12** est accessible ou se trouve dégagée par les parties de dégagement **15** aménagées dans les feuilles **2** et **3**.

Dans les exemples de réalisation illustrés, les feuilles **2**, **3** sont issues de deux bobines de film en matière plastique. Bien entendu, les deux feuilles **2**, **3** peuvent être issues d'une même bobine de film. Dans ce cas, le film est replié sur lui-même de manière classique, en vue d'obtenir les deux feuilles **2**, **3** en position superposée. De même, les deux feuilles **2**, **3** peuvent être réalisées à partir d'une gaine d'un film en matière plastique.

Il doit être considéré que selon le procédé de fabrication illustré à la **Fig. 7**, les bords d'accès **7₁**, **7₂** des feuilles **2**, **3** et le bord externe **12₂** de la bande de protection s'étendent en coïncidence compte tenu de la réalisation d'une découpe commune selon l'axe de symétrie **A**. Toutefois, il est à noter que les autres procédés de fabrication peuvent conduire à obtenir des bords d'accès **7₂**, **7₃** en coïncidence sur le bord externe **12₂** de la bande de protection alors que ces bords **7₂**, **7₃**, **12₂** ne sont pas strictement bord à bord. Ainsi, au sens de l'invention, les bords d'accès **7₂**, **7₃** sont considérés être en coïncidence avec le bord externe **12₂** même si le bord externe **12₂** dépasse légèrement des bords d'accès **7₂**, **7₃** (par exemple de 1 ou de 2 mm), ce dépassement ne permettant pas une préhension de la bande de protection **12**.

Dans les exemples décrits en relation des **Fig. 6** et **7**, les enveloppes **1** sont réalisées en continu mais l'objet de l'invention s'applique aussi à un procédé de fabrication discontinu. De même, les différentes figures illustrent une enveloppe pourvue d'un joint de colle **11**. L'objet de l'invention peut être mis en oeuvre de manière analogue avec un joint adhésif pourvu d'une bande de protection. Selon cette variante, deux joints adhésifs sont déposés de manière accolée ou non et parallèlement l'un à l'autre, en remplacement de l'unique bande de protection utilisée dans le cadre du procédé de fabrication illustré à la **Fig. 7****.**

L'invention n'est pas limitée aux exemples décrits et représentés car diverses modifications peuvent y être apportées sans sortir de son cadre.

## Revendications

1. Enveloppe comportant au moins deux feuilles **(2, 3)** superposées en matière plastique souple et possédant des côtés fermés à l'exception d'un côté présentant un passage d'accès (**9**) au volume interne de l'enveloppe, délimité entre deux bords d'accès **(7₁, 7₂)** voisins des feuilles **(2, 3)** le passage d'accès **(9)** étant équipé d'un joint **(11)** adhésif ou de colle revêtu d'une bande de protection détachable **(12)** insérée entre les deux feuilles et possédant un bord externe **(12₂)** s'étendant parallèlement aux bords d'accès **(7₂, 7₃)** des feuilles,
**caractérisée en ce que** le bord externe **(12₂)** de la bande de protection **(12)** s'étend en coïncidence ou en retrait par rapport aux bords d'accès **(7₂, 7₃)** des feuilles à l'exception d'au moins une partie de dégagement **(15)** d'au moins une feuille **(2, 3)** s'étendant au moins en partie en retrait du bord externe **(12₂)** et selon une longueur limitée dudit bord externe afin de permettre de découvrir la partie correspondante de la bande de protection **(12)** en vue de faciliter sa préhension.

2. Enveloppe selon la revendication 1, **caractérisée en ce que** les deux feuilles **(2, 3)** possèdent chacune au moins une partie de dégagement **(15)** s'étendant au moins en partie en retrait par rapport au bord externe **(12₂)** et selon une longueur limitée dudit bord externe, ces deux parties de dégagement **(15)** s'étendant en vis-à-vis et de part et d'autre de la bande de protection détachable **(12).**

3. Enveloppe selon la revendication 2, **caractérisée en ce que** les deux feuilles **(2, 3)** possèdent chacune deux parties de dégagement (**15**) s'étendant au moins en partie en retrait par rapport au bord externe **(12₂)** et selon une longueur limitée dudit bord externe, chacune des parties de dégagement **(15)** d'une feuille s'étendant en vis-à-vis et de part et d'autre de la bande de protection détachable **(12).**

4. Enveloppe selon l'une des revendications 1 à 3, **caractérisée en ce que** la partie de dégagement **(15)** est aménagée à partir d'un coin de la feuille délimitant le passage d'accès **(9).**

5. Enveloppe selon l'une des revendications 1 à 4, **caractérisée en ce que** la partie de dégagement **(15)** correspond soit à une partie enlevée d'une feuille, laissant découvert la partie correspondante de la bande de protection **(12)** soit une partie mobile d'une feuille apte à occuper une position de non recouvrement de la partie correspondante de la bande de protection **(12).**

6. Enveloppe selon l'une des revendications 1 à 5, **caractérisée en ce que** la partie de dégagement **(15)** possède une forme oblongue ou en quart de cercle.

7. Procédé de fabrication d'enveloppes conformes à l'une des revendications 1 à 6, consistant à :
- superposer au moins deux feuilles **(2, 3)** en matière plastique souple,
- fermer les côtés de l'enveloppe à l'exception d'un côté présentant un passage d'accès **(9)** au volume interne de l'enveloppe, ce passage d'accès **(9)** étant délimité entre deux bords d'accès **(7₁, 7₂)** voisins des feuilles **(2, 3),**
- équiper le passage d'accès **(9)** d'un joint adhésif ou de colle **(11)** revêtu d'une bande de protection détachable **(12)** insérée entre les deux feuilles **(2, 3)** et possédant un bord externe **(12₂)** s'étendant parallèlement aux bords d'accès des feuilles, le procédé étant **caractérisé par** :
- le positionnement de la bande de protection **(12)** de manière qu'elle s'étende en coïncidence ou en retrait par rapport aux bords d'accès **(7₂, 7₃)** des feuilles,
- la découpe ou la prédécoupe **(16)** d'au moins une partie d'au moins une feuille **(2, 3)** selon une longueur limitée du bord externe en vue de réaliser au moins une partie de dégagement **(15)** qui permet de découvrir la partie correspondante de la bande de protection **(12)** en vue de faciliter sa préhension.

8. Procédé de fabrication selon la revendication 7, **caractérisé en ce qu'**il consiste à réaliser en continu des enveloppes **(1)** reliées entre elles par leurs côtés avant leur séparation et à réaliser la découpe ou la prédécoupe **(16)** en chevauchement d'une feuille pour deux enveloppes consécutives.

9. Procédé de fabrication selon la revendication 7, caractérisé en ce quil consiste à :
- réaliser en continu des paires d'enveloppes avec dans chaque paire, les enveloppes qui s'étendent symétriquement par rapport à un axe commun **(A)** de symétrie, avec leurs passages d'accès **(9)** situés à proximité dudit axe,
- revêtir les deux joints de colle **(11)** à l'aide d'une unique bande de protection détachable **(12),** centrée sur l'axe de symétrie **(A),**
- réaliser, pour chaque paire d'enveloppes, au moins une découpe ou prédécoupe **(16)** d'une feuille centrée sur l'axe de symétrie **(A)** afin d'obtenir pour chaque enveloppe, au moins une partie de dégagement **(15),**
- réaliser une coupe selon l'axe commun de symétrie **(A)** afin de séparer les enveloppes d'une paire.

10. Procédé de fabrication selon l'une des revendications 7 à 9, **caractérisé en ce qu** il consiste à assurer la découpe ou la prédécoupe **(16)** d'au moins une partie des deux feuilles **(2, 3),** de manière que les parties de dégagement **(15)** obtenues s'étendent en vis-à-vis et de part et d'autre de la bande de protection détachable **(12).**

## Patentansprüche

1. Hülle, umfassend wenigstens zwei übereinanderliegende Folien (2, 3) aus flexiblem Kunststoff, die mit Ausnahme einer Seite, welche einen zwischen zwei benachbarten Zugangsrändern (7₂, 7₃) der Folien (2, 3) begrenzten Durchgang für den Zugang (9) zum Innenraum der Hülle aufweist, geschlossene Seiten besitzen, wobei der Zugangsdurchgang (9) mit einer Haft- oder Klebedichtung (11) versehen ist, die mit einem ablösbaren Schutzstreifen (12), welcher zwischen den beiden Folien eingefügt ist und einen zu den Zugangsrändern (7₂, 7₃) der Folien parallel verlaufenden Außenrand (12₂) besitzt, überzogen ist,
**dadurch gekennzeichnet, dass** der Außenrand (12₂) des Schutzstreifens (12) sich in Übereinstimmung mit oder zurückliegend gegenüber den Zugangsrändern (7₂, 7₃) der Folien erstreckt, mit Ausnahme wenigstens eines Freilassungsteils (15) wenigstens einer Folie (2, 3), der wenigstens teilweise von dem Außenrand (12₂) zurückliegend und entlang einer begrenzten Länge des Außenrandes verläuft, um ein Freilegen des entsprechenden Teils des Schutzstreifens (12) zur Erleichterung seines Greifens zu ermöglichen.

2. Hülle nach Anspruch 1, **dadurch gekennzeichnet, dass** die beiden Folien (2, 3) jeweils wenigstens einen Freilassungsteil (15) besitzen, der wenigstens teilweise gegenüber dem Außenrand (12₂) zurückliegend und entlang einer begrenzten Länge des Außenrandes verläuft, wobei diese beiden Freilassungsteile (15) gegenüber dem sowie auf beiden Seiten des ablösbaren Schutzstreifen(s) (12) verlaufen.

3. Hülle nach Anspruch 2, **dadurch gekennzeichnet, dass** die beiden Folien (2, 3) jeweils zwei Freilassungsteile (15) besitzen, die wenigstens teilweise gegenüber dem Außenrand (12₂) zurückliegend und entlang einer begrenzten Länge des Außenrandes verlaufen, wobei ein jeder der Freilassungsteile (15) einer Folie gegenüber dem sowie auf beiden Seiten des ablösbaren Schutzstreifen(s) (12) verläuft.

4. Hülle nach einem der Ansprüche 1 bis 3, **dadurch gekennzeichnet, dass** der Freilassungsteil (15) ausgehend von einer Ecke der Folie, die den Zugangsdurchgang (9) begrenzt, ausgebildet ist.

5. Hülle nach einem der Ansprüche 1 bis 4, **dadurch gekennzeichnet, dass** der Freilassungsteil (15) entweder einem entfernten Teil einer Folie, der den entsprechenden Teil des Schutzstreifens (12) offen lässt, oder einem beweglichen Teil einer Folie entspricht, der geeignet ist, eine Position zum Nichtbedecken des entsprechenden Teils des Schutzstreifens (12) einzunehmen.

6. Hülle nach einem der Ansprüche 1 bis 5, **dadurch gekennzeichnet, dass** der Freilassungsteil (15) eine längliche oder Viertelkreis-Form aufweist.

7. Verfahren zur Herstellung von Hüllen nach einem der Ansprüche 1 bis 6, das darin besteht:
wenigstens zwei Folien (2, 3) aus flexiblem Kunststoff übereinanderzulegen,
- die Seiten der Hülle zu verschließen, mit Ausnahme einer Seite, welche einen Durchgang für den Zugang (9) zum Innenraum der Hülle aufweist, wobei dieser Zugangsdurchgang (9) zwischen zwei benachbarten Zugangsrändern (7₂, 7₃) der Folien (2, 3) begrenzt ist,
- den Zugangsdurchgang (9) mit einer Haft- oder Klebedichtung (11) zu versehen, die mit einem ablösbaren Schutzstreifen (12), welcher zwischen den beiden Folien (2, 3) eingefügt ist und einen zu den Zugangsrändern der Folien parallel verlaufenden Außenrand (12₂) besitzt, überzogen ist, wobei das Verfahren **gekennzeichnet ist durch**:
- das Positionieren des Schutzstreifens (12) derart, dass er sich in Übereinstimmung mit oder zurückliegend gegenüber den Zugangsrändern (7₂, 7₃) der Folien erstreckt,
- das Ausschneiden oder das Vorschneiden (16) wenigstens eines Teils wenigstens einer Folie (2, 3) entlang einer begrenzten Länge des Außenrandes, um wenigstens einen Freilassungsteil (15) auszubilden, der ein Freilegen des entsprechenden Teils des Schutzstreifens (12) zur Erleichterung seines Greifens ermöglicht.

8. Herstellungsverfahren nach Anspruch 7, **dadurch gekennzeichnet, dass** es darin besteht, Hüllen (1), die vor ihrer Trennung über ihre Seiten untereinander verbunden sind, fortlaufend herzustellen und den Ausschnitt oder den Vorschnitt (16) einer Folie überlappend für zwei aufeinanderfolgende Hüllen herzustellen.

9. Herstellungsverfahren nach Anspruch 7, **dadurch gekennzeichnet, dass** es darin besteht:
- fortlaufend Paare von Hüllen herzustellen, wobei bei jedem Paar die Hüllen in Bezug auf eine gemeinsame Symmetrieachse (A) symmetrisch verlaufen, wobei ihre Zugangsdurchgänge (9) in der Nähe der Achse gelegen sind,
- die beiden Klebedichtungen (11) mit Hilfe eines einzigen ablösbaren Schutzstreifens (12), der auf der Symmetrieachse (A) zentriert ist, zu überziehen,
- für jedes Hüllenpaar wenigstens einen Ausschnitt oder Vorschnitt (16) einer Folie herzustellen, der auf der Symmetrieachse (A) zentriert ist, um für jede Hülle wenigstens einen Freilassungsteil (15) zu erhalten,
- einen Schnitt entlang der gemeinsamen Symmetrieachse (A) herzustellen, um die Hüllen eines Paares zu trennen.

10. Herstellungsverfahren nach einem der Ansprüche 7 bis 9, **dadurch gekennzeichnet, dass** es darin besteht, das Ausschneiden oder das Vorschneiden (16) wenigstens eines Teils der beiden Folien (2, 3) zu gewährleisten, so dass die erhaltenen Freilassungsteile (15) gegenüber dem sowie auf beiden Seiten des ablösbaren Schutzstreifen(s) (12) verlaufen.

## Claims

1. An envelope comprising at least two superposed sheets (2, 3) of flexible plastics material and possessing two sides that are closed with the exception of a side presenting an access passage (9) to the inside volume of the envelope, defined between two adjacent access edges (7₁, 7₂) of the sheets (2, 3), the access passage (9) being fitted with a joint (11) of adhesive or glue covered in a detachable protection strip (12) inserted between the two sheets and possessing an outer edge (12₂) extending parallel to the access edges (7₂, 7₃) of the sheets, the envelope being **characterized in that** the outer edge (12₂) of the protection strip (12) extends in coincidence with or set back from the access edges (7₂, 7₃) of the sheets, with the exception of at least one disengagement portion (15) of at least one sheet (2, 3) that extends at least in part set back from the outer edge (12₂) and along a limited length of said outer edge in order to enable the corresponding portion of the protection strip (12) to be uncovered for the purpose of making it easier to grasp.

2. An envelope according to claim 1, **characterized in that** each of the two sheets (2, 3) possesses at least one disengagement portion (15) extending at least in part set back from the outer edge (12₂) and along a limited length of said outer edge, these two disengagement portions (15) extending facing each other on either side of the detachable protection strip (12).

3. An envelope according to claim 2, **characterized in that** each of the two sheets (2, 3) possesses two disengagement portions (15) extending at least in part set back from the outer edge (12₂) and along a limited length of said outer edge, each of the disengagement portions (15) of a sheet extending facing each other and on either side of the detachable protection strip (12).

4. An envelope according to any one of claims 1 to 3, **characterized in that** the disengagement portion (15) is arranged starting from a corner of the sheet defining the access passage (9).

5. An envelope according to any one of claims 1 to 4, **characterized in that** the disengagement portion (15) corresponds either to a portion of a sheet that has been removed, leaving the corresponding portion of the protection strip (12) uncovered, or else to a portion of a sheet that is movable and suitable for occupying a position in which it does not cover the corresponding portion of the protection strip (12).

6. An envelope according to any one of claims 1 to 5, **characterized in that** the disengagement portion (15) is of a shape that is oblong or a quarter of a circle.

7. A fabrication method for fabricating envelopes in accordance with any one of claims 1 to 6, the method consisting in:
- superposing at least two sheets (2, 3) of flexible plastics material;
- closing the sides of the envelope with the exception of one side presenting an access passage (9) to the inside volume of the envelope, the access passage (9) being defined between two adjacent access edges (7₁, 7₂) of the sheets (2, 3);
- fitting the access passage (9) with a joint (11) of adhesive or of glue, coated in a detachable protection strip (12) inserted between the two sheets (2, 3) and possessing an outer edge (12₂) extending parallel to the access edges of the sheets, the method being **characterized by**:
- positioning the protection strip (12) in such a manner that it extends in coincidence with or set back from the access edges (7₂, 7₃) of the sheets; and
- cutting or pre-cutting (16) at least a portion of at least one sheet (2, 3) along a limited length of the outer edge for the purpose of providing at least one disengagement portion (15) that enables the corresponding portion of the protection strip (12) to be uncovered for the purpose of making it easier to grasp.

8. A fabrication method according to claim 7, **characterized in that** it consists in making envelopes (1) continuously that are connected together via their sides prior to being separated, and in cutting or precutting (16) across one sheet for two consecutive envelopes.

9. A fabrication method according to claim 7, **characterized in that** it consists in:
- continuously making pairs of envelopes, with the envelopes in each pair extending symmetrically about a common axis of symmetry (A), with their access passages (9) situated in the proximity of said axis;
- covering the two joints (11) of glue with a single detachable protection strip (12) centered on the axis of symmetry (A);
- for each pair of envelopes, cutting or precutting (16) a sheet centered on the axis of symmetry (A) in order to obtain at least one disengagement portion (15) for each envelope; and
- cutting along the common axis of symmetry (A) in order to separate the envelopes of a pair.

10. A fabrication method according to any one of claims 7 to 9, **characterized in that** it consists in cutting or precutting (16) at least a portion of the two sheets (2, 3) in such a manner that the resulting disengagement portions (15) extend facing each other and on either side of the detachable protection strip (12).
